# EUROPÄISCHE PATENTSCHRIFT

(11) **EP 1 078 741 B1**
(45) Veröffentlichungstag und Bekanntmachung des Hinweises auf die Patenterteilung: **02.10.2002**
(21) Anmeldenummer: 00114178.7
(22) Anmeldetag: 13.07.2000
(51) Int. Cl.: B41F 35/00

(54) **Verfahren zum Reinigen von Zylindern**
Method for cleaning cylinders
Procédé pour nettoyer des cylindres

(30) Priorität: 06.08.1999 DE 19937272
(43) Veröffentlichungstag der Anmeldung: 28.02.2001
(73) Patentinhaber: Koenig & Bauer Aktiengesellschaft, 97080 Würzburg (DE)
(72) Erfinder: Jentzsch, Arndt, 01640 Coswig (DE)

(56) Entgegenhaltungen:
- EP-A- 0 453 853
- DE-A- 4 215 355
- DE-A- 4 444 453
- DE-A- 19 715 243

## Beschreibung

Die Erfindung betrifft ein Verfahren zum Reinigen von Zylindern im Druckwerk einer Bogendruckmaschine mit einem Platten-, Gummituch- und Druckzylinder sowie einer Reinigungsvorrichtung, die wahlweise an einen der Zylinder angestellt werden kann.

Aus der DE 25 31 886 A1 ist eine Vorrichtung zum Reinigen von Druckzylindern in Offsetdruckmaschinen bekannt, bei der eine Waschvorrichtung vorgesehen ist, die an den Gummituchzylinder angestellt werden kann, wobei der Gummituchzylinder während der Betriebsstellung der Waschvorrichtung an den Druckzylinder und/oder an den Plattenzylinder verbringbar ausgeführt ist.
Diese Verfahrensweise des Reinigens, des Druckzylinders und/oder des Plattenzylinders über den Gummituchzylinder hat den Nachteil, dass der Druckzylinder und/oder der Plattenzylinder nicht zufriedenstellend gereinigt werden. Damit macht sich eine zusätzliche Reinigung dieser Zylinder von Hand erforderlich.

In der DE 195 12 421 C2 wird eine Einrichtung zum Reinigen mehrerer Zylinder beschrieben, bei der eine Reinigungsvorrichtung entlang einer Führungsbahn, die einen den Zylinderoberflächen angenäherten Verlauf aufweist, verschoben und so wahlweise dem Gummituch-, Druck- oder Plattenzylinder zugeordnet werden kann.
Nachteilig ist bei dieser Einrichtung, dass beim Reinigen des Druckzylinders die von den Reinigungsmedien angelösten Verschmutzungen in den Bereich der Greifer bzw. beim Reinigen des Plattenzylinders in den Bereich der Plattenklemmeinrichtung gelangen und eine zusätzliche Reinigung von Hand bedingen.

Aufgabe der Erfindung ist es, ein Verfahren zum Reinigen eines Platten-, Gummituch- und Druckzylinders zu schaffen, mit dem eine Reinigung der Zylinder ohne eine zusätzliche Reinigung von Hand möglich ist.

Erfindungsgemäß wird die Aufgabe durch ein Verfahren gemäß den Merkmalen des Anspruchs 1 gelöst.

Die erfindungsgemäße Lösung ermöglicht es, die auf dem Druck- und Plattenzylinder befindlichen Verschmutzungen während einer Vorreinigung anzulösen und über den Gummituchzylinder abzuführen, so dass die in Lösung gegangenen Verunreinigungen nicht in die Greifer des Druckzylinders oder in die Klemmeinrichtung des Plattenzylinders gelangen können.

Durch die sich anschließende Feinreinigung jedes separaten Zylinders wird ein guter Reinigungseffekt erzielt.

Die Erfindung soll nachstehend an einem Ausführungsbeispiel näher erläutert werden. In der zugehörigen Zeichnung sind ein Plattenzylinder 1, ein Gummituchzylinder 2 und ein Druckzylinder 3 schematisch in Seitenansicht dargestellt. Der Plattenzylinder 1 ist in ersten Exzenterlagern 4 und der Gummituchzylinder 2 in zweiten Exzenterlagern 5 gelagert. Der Plattenzylinder 1 weist eine Plattenklemmeinrichtung 7 und der Druckzylinder 3 eine erste Greiferreihe 8 und eine zweite Greiferreihe 9 auf. Dem Plattenzylinder 1, dem Gummituchzylinder 2 und dem Druckzylinder 3 kann wahlweise eine Reinigungsvorrichtung 6 zugeordnet werden. In der Zeichnung ist die Reinigungsvorrichtung 6 in einer ersten Arbeitsposition 10 am Gummituchzylinder 2 in Vollliniendarstellung, in einer zweiten Arbeitsposition 11 am Druckzylinder 3 und in einer dritten Arbeitsposition 12 am Plattenzylinder 1 mittels einer dünnen Linie gezeigt.
Sollen der Plattenzylinder 1, der Gummituchzylinder 2 und der Druckzylinder 3 gereinigt werden, wird, wie in der Zeichnung dargestellt, der Gummituchzylinder 2 an den Plattenzylinder 1 und den Druckzylinder 3 angestellt und die Reinigungsvorrichtung 6 in die erste Arbeitsposition 10 verbracht.
Nachfolgend wird der Gummituchzylinder 2 durch die Reinigungsvorrichtung 6 auf bekannte Weise gereinigt, wobei mit einem Überschuß an Reinigungsfluid gearbeitet wird, so dass auch die Oberflächen des Druckzylinders 3 und des Plattenzylinders 1 mit Reinigungsfluid benetzt werden. Dadurch gehen die auf den Oberflächen des Druckzylinders 3 und des Plattenzylinders 1 befindlichen Verunreinigungen in Lösung und werden über den Gummituchzylinder 2 zur Reinigungsvorrichtung 6 gefördert sowie von dieser abgeführt, wobei Restverschmutzungen auf dem Plattenzylinder, dem Gummituchzylinder 2 und dem Druckzylinder 3 verbleiben. Sie werden durch diesen Verfahrensschritt vorgereinigt.
Anschließend wird die Reinigungsvorrichtung 6 vom Gummituchzylinder 2 abgestellt und der Gummituchzylinder 2 vom Druckzylinder 3 sowie vom Plattenzylinder 1 mittels der zweiten Exzenterlager 5 abgeschwenkt (mittels dünner Linie in der Zeichnung dargestellt).
Dann wird die Reinigungsvorrichtung 6 in ihre zweite Arbeitsposition 11 verbracht sowie an den Druckzylinder 3 angestellt und auf bekannte Weise die Oberfläche des Druckzylinders 3 gereinigt, wobei nur eine Feinreinigung realisiert wird, bei der keine Verunreinigungen in die erste Greiferreihe und die zweite Greiferreihe gelangen. Nach der Feinreinigung des Druckzylinders 3 wird die Reinigungsvorrichtung 6 in die dritte Arbeitsposition 12 verbracht, an den Plattenzylinder 1 angestellt und dieser einer Feinreinigung unterzogen, wobei keine Verunreinigungen in die Plattenklemmeinrichtung 7 gelangen.
Abschließend wird die Reinigungsvorrichtung 6 nochmals in die erste Arbeitsposition 10 verbracht und an den Gummituchzylinder 2 zu einer Feinreinigung angestellt.
Es ist analog dazu auch möglich, nur den Gummituchzylinder 2 und den Druckzylinder 3 zu reinigen, indem der Plattenzylinder 1 mit Hilfe der ersten Exzenterlager 4 abgestellt und der Gummituchzylinder 2 an den Druckzylinder 3 angestellt wird (mittels dünner Linie in der Zeichnung dargestellt). Sollen nur der Plattenzylinder 1 und der Gummituchzylinder 2 gereinigt werden, werden der Plattenzylinder 1 und der Gummituchzylinder 2 mittels der ersten Exzenterlager 4 und der zweiten Exzenterlager 5 gegeneinander gestellt, wobei der Gummituchzylinder 2 vom Druckzylinder 3 abgestellt ist.

### Aufstellung der verwendeten Bezugszeichen

- 1: Plattenzylinder
- 2: Gummituchzylinder
- 3: Druckzylinder
- 4: erstes Exzenterlager
- 5: zweites Exzenterlager
- 6: Reinigungsvorrichtung
- 7: Plattenklemmeinrichtung
- 8: erste Greiferreihe
- 9: zweite Greiferreihe
- 10: erste Arbeitsposition
- 11: zweite Arbeitsposition
- 12: dritte Arbeitsposition

## Patentansprüche

1. Verfahren zum Reinigen von Zylindern im Druckwerk einer Bogendruckmaschine mit einem Platten-, Gummituch- und Druckzylinder sowie einer Reinigungsvorrichtung, die wahlweise an einen der Zylinder angestellt werden kann, **dadurch gekennzeichnet, dass** zum Reinigen des Druckzylinders (3) und/oder des Plattenzylinders (1) der Gummituchzylinder (2) an den Druckzylinder (3) und/oder an den Plattenzylinder (1) angestellt, die Reinigungsvorrichtung (6) dem Gummituchzylinder (2) zugeordnet und der Gummituchzylinder (2) vorgereinigt wird, so dass der Druckzylinder (3) und/oder der Plattenzylinder (1) ebenfalls vorgereinigt werden, anschließend wird der Gummituchzylinder (2) abgestellt und die Reinigungsvorrichtung (6) zur Feinreinigung nacheinander dem Druckzylinder (3) und/oder dem Plattenzylinder (1) sowie dem Gummituchzylinder (2) zugeordnet.

2. Verfahren nach Anspruch 1, **dadurch gekennzeichnet, dass** die Vorreinigung des Gummituchzylinders (2) mit einem Überschuß an einem Reinigungsfluid erfolgt.

## Claims

1. Method of cleaning cylinders in the printing mechanism of a sheet printing machine with a plate cylinder, rubber blanket cylinder and printing cylinder as well as a cleaning device which can be selectably set against one of the cylinders, **characterised in that** for cleaning the printing cylinder (3) and/or the plate cylinder (1) the rubber blanket cylinder (2) is set against the printing cylinder (3) and/or against the plate cylinder (1), the cleaning device (6) is associated with the rubber blanket cylinder (2) and the rubber blanket cylinder (2) is precleaned so that the printing cylinder (3) and/or the plate cylinder (1) is or are similarly precleaned, subsequently the rubber blanket cylinder (3) is set away and the cleaning device (6) is, for fine cleaning, associated in succession with the printing cylinder (3) and/or the plate cylinder (1) as well as with the rubber blanket cylinder (2).

2. Method according to claim 1, **characterised in that** the precleaning of the rubber blanket cylinder (2) is carried out with an excess of cleaning fluid.

## Revendications

1. Procédé de nettoyage des cylindres d'un mécanisme d'impression d'une machine d'impression de feuilles comportant un cylindre porte-plaque, un cylindre à blanchet, et un cylindre de pression ainsi qu'un dispositif de nettoyage qui peut être appliqué au choix contre l'un des cylindres,
**caractérisé en ce que**
pour nettoyer le cylindre de pression (3) et/ou le cylindre porte-plaque (1), on applique le cylindre porte-blanchet (2) contre le cylindre de pression (3) et/ou contre le cylindre porte plaque (1), on installe le dispositif de nettoyage (6) contre le cylindre porte-blanchet (2) et on effectue le pré-nettoyage du cylindre porte-blanchet (2) pour que le cylindre de pression (3) et/ou le cylindre porte-plaque (1) soit également nettoyé de manière préalable ; ensuite on dégage le cylindre porte-blanchet (2) et on associe le dispositif de nettoyage (6) pour le nettoyage fin, successivement au cylindre de pression (3) et/ou au cylindre porte-plaque (1) ainsi qu'au cylindre porte-blanchet (2).

2. Procédé selon la revendication 1,
**caractérisé en ce que**
le nettoyage préalable du cylindre porte-blanchet (2) se fait avec un excédent de liquide de nettoyage.
